# EUROPÄISCHE PATENTSCHRIFT

(11) **EP 3 306 010 B1**
(45) Veröffentlichungstag und Bekanntmachung des Hinweises auf die Patenterteilung: **25.11.2020**
(21) Anmeldenummer: 17185614.9
(22) Anmeldetag: 09.08.2017
(51) Int. Cl.: E04G 1/17, E04G 1/22, E04G 1/24, E04G 7/30, E04G 7/34, E04G 5/00, E04C 3/40

(54) **SCHUTZ- UND/ODER ARBEITSGERÜST SOWIE VERFAHREN ZU DESSEN ERRICHTUNG**
PROTECTION AND/OR WORK SCAFFOLDING AND METHOD FOR ERECTING IT
ÉCHAFAUDAGE DE TRAVAIL ET/OU DE PROTECTION ET PROCÉDÉ D'INSTALLATION DE CELUI-CI

(30) Priorität: 05.10.2016 DE 102016118844
(43) Veröffentlichungstag der Anmeldung: 11.04.2018
(73) Patentinhaber: Böser, Armin, 57537 Wissen (DE)
(72) Erfinder: Böser, Armin, 57537 Wissen (DE)
(74) Vertreter: Lippert Stachow Patentanwälte Rechtsanwälte

(56) Entgegenhaltungen:
- EP-A2- 2 009 198
- WO-A2-2010/003682
- DE-A1- 2 109 088
- DE-U1- 9 408 443
- JP-A- H03 156 065
- JP-A- H06 248 794
- JP-A- 2004 270 403
- US-A- 5 390 463
- US-A1- 2013 291 477
- US-A1- 2014 026 514

## Beschreibung

Die Erfindung betrifft ein Schutz- und/oder Arbeitsgerüst für den Freileitungsbau.

Bisher werden in den Bereichen Freileitungs- und Anlagenbau übliche Arbeitsgerüste verwendet, wie sie zum Beispiel im Baugewerbe an Gebäuden und anderen Bauwerken angebracht werden, um an diesen Arbeiten durchzuführen. Deren Errichtung ist zeitaufwändig und umständlich, wobei der Aufwand mit der Höhe der Gerüste überproportional steigt.

Die Offenlegungsschrift DE 21 09 088 A1 betrifft ein räumliches Bauelement zur Bildung von Trag- und Stützwerken, bestehend aus einem prismatischen Hohlkörper mit paarweise einander gegenüber liegenden, zueinander parallelen Begrenzungsebenen, von denen mindestens zwei zueinander parallele Begrenzungsebenen als Haupttrag- und Verbindungsebene zur Verbindung des Bauelements mit anderen Bauelementen gleicher oder ähnlicher Gestaltung ausgebildet sind. Das beschriebene Bauelement kann insbesondere zur Gestaltung eines Trag- und Stützwerkes verwendet werden mit wenigstens zwei Turmelementen und wenigstens einem von den Turmelementen getragenen Obergurt, wobei die Turmelemente übereinander angeordnete und miteinander verbundene gleichartige, quaderförmige räumliche Bauelemente aufweisen und der Obergurt nebeneinander angeordnete und miteinander verbundene gleichartige räumliche Bauelemente aufweist und die Turmelemente von Fundamentalelementen getragen sind. Die Offenlegungsschrift JP H03 156065 A betrifft die Bereitstellung einer dreidimensionalen Gerüststruktur, welche durch eine Vielzahl von miteinander verbundenen Stangenelementen errichtbar ist, wobei die Gerüststruktur eine Torausnehmung aufweist, deren die Torausnehmung vertikal begrenzenden Pfostenstangen durch ein daran befestigtes, horizontal verlaufendes Stützelement stabilisiert sind. Das Patent US 5,390,463 betrifft ein modulares Fachwerksystem, umfassend vorgefertigte quaderförmige Module, insbesondere zur Gestaltung eines Schutz- und/oder Arbeitsgerüstes mit wenigstens zwei Turmelementen und wenigstens einem von den Turmelementen getragenen Obergurt, wobei die Turmelemente übereinander angeordnete und miteinander verbundene gleichartige quaderförmige Module aufweisen und der Obergurt nebeneinander angeordnete und miteinander verbundene gleichartige quaderförmige Module aufweist. Die quaderförmigen Module können je nach Ausführungsform vier parallele in Längsrichtung verlaufende Rundstäbe und jeweils vier die Rundstäbe an den Enden entweder diagonal oder parallel zu den Seiten der quaderförmigen Module angeordnete, kastenförmige Querstäbe aufweisen. Die Offenlegungsschrift JP 2004 270403 A betrifft eine Schutzgerüstinstallation, umfassend wenigstens zwei Turmelemente und wenigstens einen von den Turmelementen getragenen Obergurt, wobei die Turmelemente übereinander angeordnete und miteinander verbundene quaderförmige Module aufweisen und der Obergurt nebeneinander angeordnete und miteinander verbundene quaderförmige Module umfasst, wobei die Verbindung zwischen einem Turmelement und dem Obergurt mittels eines diesen beiden gemeinsamen würfelförmigen Adaptermoduls erfolgt und die Turmelemente von Fundamentelementen getragen sind. Das Gebrauchsmuster DE 94 08 443.2 betrifft ein für den Laden- und/oder Ausstellungsbau dienendes Rahmenelement mit einem rechteckförmigen Rahmen, einem in diesem Rahmen etwa parallel zu einer Rahmenseite und in einem vorgegebenen Abstand von dieser vorgesehenen Aussteifungselement, das zwei im Wesentlichen parallele, durch einen Abstand voneinander getrennte längliche Elemente aufweist, die beide in einer gemeinsamen Ebene liegen, welche im Wesentlichen senkrecht zur Ebene des Rahmens verläuft, wobei die länglichen Elemente an beiden Enden mit dem dortigen Teil des Rahmens fest verbunden, insbesondere verschweißt sind. Eine Vielzahl derartiger Rahmenelemente kann zur Gestaltung eines Stützgerüsts, beispielsweise zum Aufbau von Messeständen und Regalen, verwendet werden und dient dort in gleicher Weise für waagerechte Verbindungen sowie für senkrechte Konstruktionen, wobei das Rahmenelement bei vertikaler Montage ein einfaches Einhängen von Teilen in den parallelen länglichen Elementen des Aussteifungselements ermöglicht. In einer Ausführungsform wird durch Verwendung einer Vielzahl von derartigen Rahmenelementen und zugeordneten Knotenpunktteilen ein Portal zusammengesetzt, umfassend zwei Turmelemente und einem von den Turmelementen getragenen Obergurt, wobei die Turmelemente übereinander angeordnete und miteinander verbundene gleichartige, quaderförmige, aus den Rahmen zusammengesetzten Module aufweisen und der Obergurt nebeneinander angeordnete und miteinander verbundene gleichartige, quaderförmige und aus den Rahmen zusammengesetzte Module umfasst, und wobei die Verbindung zwischen einem Turmelement und dem Obergurt mittels eines diesen beiden gemeinsamen würfelförmigen Adaptermoduls erfolgt. Die Offenlegungsschrift US 2013/2917477 A1 betrifft die Verbindung einer Mehrzahl von Strukturträgern mit jeweiligen Erweiterungselementen, die über einen Verbinderblock verbunden sind. Die Strukturträger und die jeweils zugeordneten Erweiterungselementen weisen Verbinder auf, die als mit Löchern versehene Laschen ausgebildet sind. Die Offenlegungsschrift EP 2 009 198 A2 betrifft ein Gerüstmodul zur Realisierung einer Gerüststruktur für Bauarbeiten an Gehäusen, Infrastrukturen oder Denkmälern. Beschrieben wird darüber hinaus ein Verfahren zur Errichtung eines Gerüstes, bei dem eine Mehrzahl von horizontal verlaufenden Gerüstabschnitten auf einem Untergrund fertiggestellt wird und nachfolgend die hergestellten horizontal verlaufenden Gerüstabschnitte mittels eines Krans aufeinander gestapelt werden. Die Offenlegungsschrift US20140026514 A1 betrifft eine portable Gerüststruktur, aufweisend eine Mehrzahl von Horizontalträgern und eine Mehrzahl von Vertikalträgern, jeweils umfassend eine erste Kupplungseinrichtung, und eine Mehrzahl von Verbindungselementen, die jeweils eine Mehrzahl von zweiten Kupplungseinrichtungen aufweisen. Die ersten Kupplungseinrichtungen und die korrespondierenden zweiten Kupplungseinrichtungen sind mittels eines jeweiligen Horizontalträgers starr in Eingriff bringbar zur Festlegung einer Strukturstufe oder -lage, umfassend zumindest vier Verbindungselemente, die in einem Rechteck angeordnet sind, wobei zwei benachbarte Verbindungselemente jeweils mittels eines Horizontalträgers verbunden sind, und wobei im Bereich der die Horizontalträger begrenzten Fläche zwei Deckelemente angeordnet sind. Eine Mehrzahl von derartigen Strukturlagen sind vertikal übereinander angeordnet, wobei vertikal benachbarte Strukturlagen mittels einer Mehrzahl von Vertikalträgern verbunden sind. Das Dokument offenbart darüber hinaus ein Verfahren zur Bereitstellung einer portablen Gerüststruktur und zum Zusammenbau/Demontieren einer solchen portablen Struktur. Dabei wird die portable Struktur durch Zusammenfügung einer Mehrzahl von Verbindungseinrichtungen, Horizontalträger, Vertikalträgern sowie Abdeckelementen erstellt. Hierzu werden zunächst durch zumindest jeweiliges Verbinden von vier Horizontalträgern mit vier Verbindungselementen und zwei Deckelementen eine erste und zweite Strukturlage aufgebaut. Danach wird eine der Strukturlagen gegenüber der anderen angehoben und beide vertikal beabstandeten Strukturlagen mittels Vertikalträgern an jeweiligen Verbindungselementen verbunden. Die miteinander verbundenen Strukturlagen werden alsdann zusammen angehoben, und nachfolgend mit einer weiteren, wie beschrieben zusammengesetzten Strukturlage mittels Vertikalträgern verbunden, wobei dieser Schritt solange wiederholt wird, bis die gewünschte Gerüststruktur erreicht ist.

Der Erfindung liegt die Aufgabe zugrunde, ein Gerüst der einleitend beschriebenen Art für den Freileitungsbau zu vereinfachen, um so den Aufwand und auch die für das Errichten und Abbauen des Gerüsts jeweils erforderliche Zeit zu verkürzen.

Zur Lösung dieser Aufgabe schlägt die Erfindung ein Schutz- und/oder Arbeitsgerüst für den Freileitungsbau mit den Merkmalen des Anspruchs 1 vor, mit wenigstens zwei Turmelementen und wenigstens einem von dem Turmelementen getragenen Obergurt, wobei die Turmelemente übereinander angeordnete und miteinander verbundene gleichartige quaderförmige und vorgefertigte Module aufweisen und der wenigstens eine Obergurt nebeneinander angeordnete und miteinander verbundene gleichartige quaderförmige und vorgefertigte Module aufweist und die Verbindung zwischen einem Turmelement und dem wenigstens einen Obergurt mittels eines diesen beiden gemeinsamen würfelförmigen Adaptermoduls erfolgt. Das Gerüst steht mit den Turmelementen auf jeweils einem Fundamentelement.

Die Module für die Turmelemente und den wenigstens einen Obergurt sind vorgefertigt. Dabei können sie in gleicher Weise ausgebildet sein. Die Flächen des würfelförmigen Adaptermoduls können bezüglich ihrer Dimensionierung den Stirnflächen der quaderförmigen Module entsprechen, mit denen Turmelemente und Obergurt versehen sind.

Sowohl die quaderförmigen Module als auch die Adaptermodule sind als Stabwerk ausgebildet, wobei bei den quaderförmigen Modulen für Turmelemente und den wenigstens einen Obergurt die in Längsrichtung derselben verlaufenden Stäbe des jeweiligen Moduls länger sind als die quer dazu verlaufenden Stäbe. Im Bedarfsfall kann zur Stabilisierung der Module und somit des Gerüstes an wenigstens zwei aneinander gegenüberliegenden Seiten des Moduls und/oder des Adaptermoduls jeweils mindestens eine diagonale Strebe vorgesehen sein. Insbesondere bei den längeren, quaderförmigen Modulen kann in der Mitte der Längserstreckung gegebenenfalls wenigstens eine in einer Ebene quer zur Längsrichtung des Moduls verlaufende diagonale Strebe angebracht sein.

Verbindungselemente sind an den Enden der quaderförmigen Module der Turmelemente und des wenigstens einen Obergurts und an wenigstens drei Seiten der Adaptermodule vorgesehen. Die Verbindungselemente sind auf einfache Weise als mit Löchern versehene Laschen ausgebildet, wobei ein Teil der Verbindungselemente als Doppellasche ausgebildet und die Anordnung der Verbindungselemente an den Modulen so getroffen sein kann, dass im zusammengesetzten Zustand zweier Module eine Einzellasche des einen zwischen die beiden Laschen einer Doppellasche des anderen Moduls greift und ein gemeinsamer Schraubbolzen in die fluchtenden Löcher der eine Verbindungsanordnung darstellenden Laschen gesteckt ist.

Die laschenförmigen Verbindungselemente sind an den Ecken der stirnseitigen Begrenzungsflächen der Module derart angebracht, dass die jeweils diagonal paarweise einander gegenüberliegenden Laschen einer Verbindung zwischen zwei Modulen sich zueinander parallelen Ebenen erstrecken und die Ebenen des einen Paares gegenüber den Ebenen des anderen Paares um 90° versetzt angeordnet sind. Auf diese Weise können auf die Module einwirkende Seitenkräfte besser aufgefangen werden.

Die Module des zumindest einen Obergurtes können mit einer zusätzlichen Komponente versehen sein, wobei die Komponenten der Module sich in montiertem Zustand derselben zu einer in Längsrichtung des Obergurts verlaufenden begehbaren Fläche ergänzen, die mit einer Absturzsicherung versehen ist. Die für ein Turmelement vorgesehenen Module können ebenfalls mit einer zusätzlichen Komponente versehen sein, wobei diese Komponenten in montiertem Zustand des Turmelementes zu sich zu einem vertikalen Steiggang mit Rückenschutz und Ruheplattformen ergänzen.

Das Errichten des Gerüstes gemäß der Erfindung kann in der Weise erfolgen, dass zunächst auf dem Boden der aus den quaderförmigen Modulen und den Adaptermodulen zusammengesetzte Obergurt montiert wird, der dann mittels wenigstens einer Hubeinrichtung um eine Wegstrecke angehoben wird, welche die Anordnung jeweils eines für die Turmelemente vorgesehenen Moduls in einer Position ermöglicht, in welcher es mit dem Obergurt durch Befestigung an dem jeweiligen dafür vorgesehenen Adaptermodul verbunden wird. Dies kann auf dem Boden unter Verwendung z.B. von kleinen Montagegerüsten geschehen, deren Höhe die Länge eines quaderförmigen Moduls nicht zu übersteigen braucht. Nach Anbringen des ersten quaderförmigen Moduls am Adaptermodul des Obergurtes wird letzteres in weiterer Folge mit den jeweils bereits montierten Modulen für die Turmelemente schrittweise um eine entsprechende Distanz angehoben, um so jeweils nacheinander weitere Module für die Turmelemente anzubringen und das Gerüst zu komplettieren und dann das Gerüst mit den Turmelementen auf entsprechend vorbereitete Fundamentelemente aufzusetzen und mit diesen zu verbinden.

Die Länge der quaderförmigen Module wird im Allgemeinen so bemessen sein, dass es ohne aufwendige Maßnahmen möglich ist, die Module für die Turmelemente jeweils bodennah zu montieren, sodass ein Betreten des Gerüstes während der Montage nicht unbedingt erforderlich ist. Im Allgemeinen wird ein kleines Arbeitsgerüst ausreichen, um das jeweils nächste Modul am zu komplettierenden Turmelement anzuhängen.

Die Anzahl der Turmelemente wird von der Länge des Obergurtes und gegebenenfalls auch von der Tragfähigkeit des jeweils einzusetzenden wenigstens einen Hubelementes abhängen. Letzteres gilt auch für die maximale Höhe des zu errichtenden Gerüstes, wobei dessen Standfähigkeit im Bedarfsfall durch Abspannseile gesichert werden kann.

In der Zeichnung sind Ausführungsbeispiele der Erfindung dargestellt. Es zeigen
- Figuren 1a - c: unterschiedliche Ausführungen eines Gerüstes,
- Figur 2: einen Ausschnitt aus einem Gerüst gemäß Figur 1a - c, welcher die Verbindung zwischen Obergurt und Turmelement in größerem Maßstab zeigt.
- Figur 3: die Seitenansicht und Draufsicht eines quaderförmigen Moduls,
- Figur 4: Vorderansicht und Draufsicht eines Adaptermoduls.
- Figur 5: Draufsicht und Seitenansicht eines Fundamentelementes.

Die drei in Figur 1 dargestellten Gerüste weisen insoweit denselben Grundaufbau auf, als die jeweils mit einem Obergurt 12, zwei Turmelementen 14 und zwei Fundamentelementen 16 versehen sind. Auf letzteren sind die Turmelemente 14 aufgesetzt.

Obergurt 12 und Turmelemente 14 sind im Wesentlichen aus quaderförmigen Modulen 18 zusammengesetzt, von denen eines in Figur 3 dargestellt ist. Jedes der Module ist als Stabwerk ausgebildet und mit vier parallelen in Längsrichtung verlaufenden Stäben 20 versehen, die am jeweiligen Ende des Quaders durch vier Querstäbe miteinander verbunden sind. Die Längsstäbe 20 weisen eine merklich größere Länge auf als die Querstäbe, sodass bei dem in den Zeichnungen dargestellten Ausführungsbeispiel an wenigstens zwei gegenüberliegenden Seiten 24, 26 des Moduls eine Diagonalstrebe 28 angebracht ist. In Figur 3 ist eine Anordnung dargestellt, bei welcher auf jeder der beiden Seiten Streben 28 vorgesehen sind, die jeweils von einem Ende des Moduls ausgehen und sich in einer das Modul hälftig unterteilenden Ebene treffen und dort am gegenüberliegenden Längsstab angebracht sind. Weiterhin ist eine weitere in dieser Ebene verlaufende Diagonalstrebe in der Strebe 30 vorgesehen. Die Anzahl und Anordnung dieser Streben hängt von den jeweiligen Gegebenheiten ab, insbesondere auch von der Länge der Module, die allgemein zum Beispiel etwa zwei Meter betragen kann.

Die Verbindung zwischen Obergurt 12 und dem jeweiligen Turmelement 14 erfolgt unter Verwendung eines Adaptermoduls 32, welches aus Stäben 34 mit derselben Länge zusammengesetzt ist und somit die Form eines Würfels aufweist (Figur 4). Die Flächen des Würfels entsprechen bezüglich Dimensionen und Form den Stirnflächen 27 der quaderförmigen Module. Weil die quaderförmigen Module von Obergurt und Turmelementen zumindest bezüglich ihrer Querschnittsform und -größe übereinstimmen, können somit sowohl die an das jeweilige Adaptermoduls 32 angrenzenden Module 18 des Obergurtes 12 als auch die entsprechenden Module der Turmelemente 14 mit dem Adaptermodul verbunden werden, wie dies insbesondere aus Figur 2 ersichtlich ist. Das Adaptermodul 32 ist an zwei seiner einander gegenüberliegenden Flächen mit jeweils einem quaderförmigen Modul 18 verbunden. An einer weiteren, zu den beiden vorgenannten Flächen der senkrechten Fläche, die das Adaptermodul unterseitig begrenzt, ist jeweils das oberste quaderförmige Modul für das jeweilige Turmelementes 14 angebracht.

Zur Herstellung der Verbindungen zwischen den einzelnen Modulen sind die quaderförmigen Module zumindest an ihren stirnseitigen Flächen mit Verbindungelementen versehen. Entsprechende Verbindungselemente befinden sich an wenigstens zwei aneinander gegenüberliegenden Flächen des Adaptermoduls 32 und wenigstens einer dazu senkrechten Fläche, die in montiertem Zustand des Gerüstes sich an der Unterseite des Adaptermoduls 32 befindet.

Zur Befestigung der Module aneinander sind diese mit Befestigungsmitteln versehen, die als Laschen ausgebildet sind. An den quaderförmigen Modulen ist die Anordnung so getroffen, dass an jeder Stirnseite an den vier Ecken derselben abwechselnd Einzellaschen 36 und Doppellaschen 38 vorgesehen sind, wobei die Doppellaschen parallel zueinander und in einem Abstand voneinander angeordnet sind, derart, dass zwischen die beiden Laschen einer Doppellasche 38 eines Moduls einer Einzellasche eines benachbarten Moduls einsteckbar ist. Alle Laschen sind mit einem Loch versehen, wobei die Löcher aller Laschen in der Verbindungsposition miteinander fluchten, sodass sie einen Schraubenbolzen oder ein anderes geeignetes Verbindungsmittel aufnehmen können, um die Laschen beider benachbarten Module und damit die Module miteinander zu verbinden. Dabei ist die Anordnung so getroffen, dass die Laschen eines ersten Paares diagonal einander gegenüberliegender Verbindungen zu den Laschen der beiden anderen einander diagonal gegenüberliegenden Verbindungen um 90° um eine Achse verschwenkt angeordnet sind, welche parallel zu den Längsstäben 20 des jeweiligen Moduls verläuft, wie dies auch mit Draufsicht der Figur 5 erkennen lässt.

Die Adaptermodule 32 sind in entsprechender Weise mit derartigen Verbindungslaschen versehen mit dem Unterschied, dass diese sich nicht nur an zwei gegenüberliegenden Seiten 12 zur Verbindung mit den Modulen 18 des Obergurtes vorgesehen sind, sondern auch wenigstens an einer dritten Seite, die in montiertem Zustand der Teile nach unten, also dem zugehörigen Turmelement zugekehrt ist. Bei dem in der Zeichnung dargestellten Ausführungsbeispiel ist auch die Seite mit Verbindungslaschen versehen, welche im montierten Zustand nach oben gekehrt ist, also der unteren Seite gegenüberliegt. Dadurch kann die Handhabung des Adaptermoduls bei der Montage vereinfacht werden.

Die beiden Turmelemente 14 sind auf jeweils einem Fundamentelement 41 (Figur 5) aufgesetzt, welches aus zwei Längsträgern, zum Beispiel Doppel-T-Trägern 42 und einigen diese Längsträger verbindenden Querträgern 44 besteht und auf dem das Gerüst aufnehmenden Boden angeordnet und gegebenenfalls verankert ist. Die Fundamentelemente 41 können in Abhängigkeit von der Beschaffenheit des Bodens, auf welchem sie aufgesetzt sind unterseitig mit Fortsätzen oder dergleichen versehen sein, die eine gegebenenfalls erforderliche Sicherung gegen Verschieben bewirken. Die in der Mitte befindlichen Querträger 44 sind ebenfalls mit Einzellaschen 36 und Doppellaschen 38 entsprechend der Anbringung der Laschen an dem quaderförmigen Modul derart versehen, dass das untere Ende des jeweils untersten Moduls des Turmelementes mit dem Fundamentelement 41 in der beschriebenen Weise verbunden werden kann. Insbesondere Figur 5 der Zeichnung lässt erkennen, wie die Laschen der Verbindungen gegeneinander versetzt angeordnet sind, derart, dass seitliche Kräfte besser aufgefangen werden können. Eine - gegebenenfalls zusätzliche - Sicherung jedes Fundamentelements kann gegebenenfalls zusätzlich durch an den beiden Enden desselben aufgelegte Gewichte 45, beispielsweise Betonelemente erfolgen, die oberseitig mit einer Öse 52 der gleichen versehen sind, damit sie mit einem Hubelement in die gewünschte Position gebracht bzw. aus dieser entfernt werden können.

Das in Figur 1c) dargestellte Gerüst ist entlang dem Obergurt mit einer Arbeitsplattform 46 versehen, der ein Geländer 48 zugeordnet ist. Die Module des Obergurts, sowie die Adaptermodule sind mit entsprechenden zusätzlichen Komponenten versehen, die sich im montierten Zustand der Module zu dieser Arbeitsplattform in dem oder den Geländer(n) ergänzen. Das rechte Turmelement des Gerüstes gemäß Figur 1c ist mit einem vertikalen Steiggang mit Rückenschutz und Ruheplattformen versehen. Die Module dieses Turmelementes sind mit entsprechenden Komponenten versehen sind, die sich zu dem Steiggang usw. ergänzen.

Das Gerüst gemäß Figur 1a ist aufgrund seiner größeren Höhe mit Abspannseilen 54 gesichert.

Das Gerüst gemäß der Erfindung kann auch mehr als zwei Turmelemente aufweisen.

Es besteht natürlich die Möglichkeit, zwei oder mehr Gerüste der vorbeschriebenen Art nebeneinander aufzubauen, beispielsweise zu beiden Seiten einer Straße oder dergleichen, um über die Straße geführte Hochspannungsleitungen abzuspannen.

### Bezugszeichenliste

- 10: Gerüst
- 12: Obergurt
- 14: Turmelement
- 18: Quaderförmiges Modul
- 20: Längsstab
- 11: Querstab
- 24: Seite von 18
- 26: Seite von 18
- 27: Stirnfläche von 18
- 28: Strebe
- 30: Strebe
- 32: Adaptermodul
- 33: Begrenzungsfläche
- 34: Stab
- 36: Einzellasche
- 38: Doppellasche
- 40: Loch in 36 bzw. 38
- 41: Fundamentelement
- 42: Längsträger
- 44: Querträger
- 45: Gewichte
- 46: Arbeitsplattform
- 48: Geländer
- 50: Steiggang
- 52: Öse
- 54: Abspannseil

## Patentansprüche

1. Schutz- und/oder Arbeitsgerüst (10) für den Freileitungsbau mit wenigstens zwei Turmelementen (14) und wenigstens einem von den Turmelementen getragenen Obergurt (12), wobei die Turmelemente (14) übereinander angeordnete und miteinander verbundene, gleichartige, quaderförmige und vorgefertigte Module (18) aufweisen und der wenigstens eine Obergurt nebeneinander angeordnete und miteinander verbundene, gleichartige, quaderförmige und vorgefertigte Module (18) aufweist und die Verbindung zwischen einem Turmelement (14) und dem wenigstens einen Obergurt mittels eines diesen beiden gemeinsamen würfelförmigen Adaptermoduls (32) erfolgt und die Turmelemente (14) von Fundamentelementen (41) getragen sind, wobei sowohl die quaderförmigen Module (18) der Turmelemente (14) und des wenigstens einen Obergurts (12) als auch die Adaptermodule (32) als Stabwerk ausgebildet sind, und die quaderförmigen Module (18) der Turmelemente (14) und des wenigstens einen Obergurts (12) mit vier parallelen in Längsrichtung des Turmelements (14) bzw. des wenigstens einen Obergurtes (12) verlaufenden Stäben (20) und jeweils vier die Längsstäbe an den Enden verbindenden Querstäben (22) ausgebildet sind, **dadurch gekennzeichnet, dass** die Längsstäbe, die Querstäbe und Streben des jeweiligen Stabwerks als Rohre ausgebildet sind und die Rohre einen rechteckigen Querschnitt aufweisen und das die quaderförmigen Module (18) der Turmelemente (14) und des wenigstens einen Obergurts (12) an ihren Enden, welche Enden Stirnflächen (27) darstellen, und die Adaptermodule an wenigstens drei Seiten, welche Seiten Begrenzungsflächen (33) darstellen, mit Verbindungselementen (36, 38) versehen sind, wobei die Verbindungselemente (36, 38) als mit Löchern versehene Laschen ausgebildet sind und wobei die laschenförmigen Verbindungselemente (36, 38) an Ecken der mit ihnen versehenen Begrenzungsflächen (33) der Module (18) der Turmelemente (14) und des wenigstens einen Obergurts (12) bzw. an Ecken der mit Ihnen versehenen Stirnflächen der Adaptermodule (32) derart angebracht sind, dass die jeweils paarweise diagonal einander gegenüberliegenden Laschen einer Verbindung zwischen zwei quaderförmigen Modulen (18) bzw. zwischen den quaderförmigen Modulen (18) und den Adaptermodulen (32) sich in zueinander parallelen Ebenen erstrecken und die Ebenen des einen Paares gegenüber den Ebenen des anderen Paares um 90° versetzt angeordnet sind.

2. Gerüst nach Anspruch 1, **dadurch gekennzeichnet, dass** die Begrenzungsflächen (33) der Adaptermodule (32) und die Stirnflächen (27) der quaderförmigen Module (18) der Turmelemente und des wenigstens einen Obergurts (12) übereinstimmen.

3. Gerüst nach Anspruch 1, **dadurch gekennzeichnet, dass** die quaderförmigen Module (18) der Turmelemente (14) und die quaderförmigen Module (18) des wenigstens einen Obergurtes (12) in gleicher Weise ausgebildet sind.

4. Gerüst nach einem der vorherigen Ansprüche, **dadurch gekennzeichnet, dass** die Länge der Stäbe (34) der Adaptermodule (32) der Länge der Querstäbe der quaderförmigen Module (18) der Turmelemente (14) bzw. des wenigstens einen Obergurts (12) entspricht.

5. Gerüst nach Anspruch 1, **dadurch gekennzeichnet, dass** die in Längsrichtung der Turmelemente (14) bzw. des zumindest einen Obergurts (12) verlaufenden Stäbe (20) eines quaderförmigen Moduls (18) der Turmelemente (14) bzw. des zumindest einen Obergurts (12) länger sind als die quer dazu verlaufenden Stäbe (22).

6. Gerüst nach einem der vorherigen Ansprüche, **dadurch gekennzeichnet, dass** an wenigstens zwei einander gegenüberliegenden Seiten eines quaderförmigen Moduls (18) der Turmelemente (14) bzw. des wenigstens einen Obergurts (12) und/oder der Adaptermodule (32) jeweils mindestens eine diagonale Strebe (28) vorgesehen ist.

7. Gerüst nach einem der vorherigen Ansprüche, **dadurch gekennzeichnet, dass** die quaderförmigen Module (18) der Turmelemente bzw. des wenigstens einen Obergurts in der Mitte ihrer Längserstreckung mit wenigstens einer in einer Ebene quer zur Längsrichtung des jeweiligen Moduls verlaufenden diagonalen Strebe (30) versehen sind.

8. Gerüst nach einem der Ansprüche 1 bis 7, **dadurch gekennzeichnet, dass** ein Teil der Verbindungselemente als Doppellaschen (38) ausgebildet und die Anordnung der Verbindungselemente so getroffen ist, dass in zusammengesetztem Zustand der Module jeweils ein als Einzellasche (36) ausgebildetes Verbindungselement zwischen die beiden Laschen eines als Doppellasche (38) ausgebildeten Verbindungselement greift.

9. Gerüst nach Anspruch 1, **dadurch gekennzeichnet**, das s die Module des zumindest einen Obergurtes(12) mit einer zusätzlichen Komponente versehen sind und die Komponenten der Module sich in montiertem Zustand derselben zu einer in Längsrichtung des zumindest einen Obergurtes verlaufenden begehbaren Fläche (46) ergänzen, die mit einer Absturzsicherung (48) versehen ist, und die für mindestens ein Turmelement eines Gerüstes vorgesehenen Module (18) mit einer zusätzlichen Komponente versehen sind und diese zusätzlichen Komponenten in montiertem Zustand des Turmelementes sich zu einem vertikalen Steiggang (50) mit Rückenschutz und Ruheplattformen ergänzen.

10. Gerüst nach einem der vorherigen Ansprüche, **dadurch gekennzeichnet, dass** die Fundamentelemente (41) mit Längs- und Querträgern versehen sind, an denen Verbindungselemente (36, 38) angebracht sind, die bezüglich Gestaltung und Anordnung denen der Module (18) entsprechen.

## Claims

1. Safety and/or work scaffold (10) for the overhead line construction with at least two tower elements (14) and at least one upper chord (12) carried by the tower elements, wherein the tower elements (14) have similar parallelepiped and prefabricated modules (18) that are arranged one above the other and connected with one another and the at least one upper chord has similar cuboid and prefabricated modules (18) that are arranged next to each other and connected with one another and the connection between one tower element (14) and the at least one upper chord is carried out by means of a cubic adapter module (32) common to these two elements and the tower elements (14) are carried by foundation elements (41), wherein the parallelepiped modules (18) of the tower elements (14) and of the at least one upper chord (12) as well as the adapter modules (32) are designed as a framework and the parallelepiped modules (18) of the tower elements (!4) and of the at least one upper chord (12) are designed with four parallel beams (20) extending in the longitudinal direction of the tower element (14) and/or of the at least one upper chord (12) and respectively four transverse beams (22) that connect the longitudinal beams at their ends, **characterized in that** the longitudinal beams, the transverse beams and the struts of the respective framework are designed as tubes and the tubes have a rectangular cross-section and that the parallelepiped modules (18) of the tower elements (14) and of the at least one upper chord (12) are provided at their ends, which ends constitute front faces (27), and the adapter modules at provided at least on three sides, which sides constitute boundary surfaces (33), with connecting elements (36, 38), wherein the connecting elements (36, 38) are designed as tabs provided with holes and wherein the tab-shaped connecting elements (36, 38) are fixed at corners of the boundary surfaces (33) provided therewith of the modules (18) of the tower elements (14) and of the at least one upper chord (12) and/or at corners of the front faces provided therewith of the adapter modules (32) in such a manner that the tabs respectively diagonally arranged in pairs of a connection between parallelepiped modules (18) and/or between the parallelepiped modules (18) and the adapter modules (32) extend in planes parallel to each other and the planes of the one pair is placed offset by 90° to the planes of the other pair.

2. Scaffold according to claim 1, **characterized in that** the boundary surfaces (33) of the adapter modules (32) and the front faces (27) of the parallelepiped modules (18) of the tower elements and of the at least one upper chord (12) match.

3. Scaffold according to claim 1, **characterized in that** the parallelepiped modules (18) of the tower elements (14) and the parallelepiped modules (18) of the at least one upper chord (12) are designed in a similar way.

4. Scaffold according to one of the preceding claims, **characterized in that** the length of the beams (34) of the adapter modules (32) corresponds to the length of the transverse beams of the parallelepiped modules (18) of the tower elements (14) and/or of the at least one upper chord (12).

5. Scaffold according to claim 1, **characterized in that** the beams (20) of a parallelepiped module (18) of the tower elements (14) and/or of the at least one upper chord (12) that extend in the longitudinal direction of the tower elements (14) and/or of the at least one upper chord (12) are longer than the beams (22) extending transversely thereto.

6. Scaffold according to one of the preceding claims, **characterized in that** at least one diagonal strut (28) is respectively provided on at least two opposed sides of a parallelepiped module (18) of the tower elements (14) and/or of the at least one upper chord (12) and/or of the adapter modules (32).

7. Scaffold according to one of the preceding claims, **characterized in that** the parallelepiped modules (18) of the tower elements (14) and/or of the at least one upper chord (12) are provided in the middle of their longitudinal extension with at least one diagonal strut (30) extending in a plane transversely to the longitudinal direction of the respective module.

8. Scaffold according to one of the claims 1 to 7, **characterized in that** a part of the connecting elements is designed as double tabs (38) and the arrangement of the connecting elements is made in such a way that, the modules being assembled, a connecting element designed as a single tab (36) respectively engages between the two tabs of a connecting element designed as a double tab (38).

9. Scaffold according to claim 1, **characterized in that** the modules of the at least one upper chord (12) are provided with an additional component and the components of the modules, the modules being mounted, complement each other to a walkable surface (46) extending in the longitudinal direction of the at least one upper chord, this surface being provided with a fall protection (48), and that the modules (18) provided for at least one tower element of a scaffold are provided with an additional component and, the tower element being mounted, these additional elements complete each other to a vertical climbing facility (50) with back protection and resting platforms.

10. Scaffold according to one of the preceding claims, **characterized in that** the foundation elements (41) are provided with longitudinal and transverse beams on which connecting elements (36, 38) are fixed, the design and arrangement of which corresponds to that of the modules (18).

## Revendications

1. Échafaudage de protection et/ou de travail (10) pour la construction de lignes aériennes avec au moins deux éléments de tour (14) et au moins une membrure supérieure (12) portée par les éléments de tour, cependant que les éléments de tour (14) présentent des modules parallélépipédiques de même type et préfabriqués, superposés et reliés les uns aux autres et que la au moins une membrure supérieure présente des modules parallélépipédiques de même type et préfabriqués, juxtaposés et reliés les uns aux autres, et la jonction entre un élément de tour (14) et la au moins une membrure supérieure se fait au moyen d'un module d'adaptation (32) en forme de cube, commun à ces deux éléments, et les éléments de tour (14) sont portés par des éléments de fondation (41), cependant que les modules parallélépipédiques (18) des éléments de tour (14) et de la au moins une membrure (12) aussi bien que les modules d'adaptation (32) sont conçus comme un portique et les modules parallélépipédiques (18) des éléments de tour (14) et de la au moins une membrure supérieure (12) sont conçus avec quatre barres parallèles (20) qui s'étendent dans le sens longitudinal de l'élément de tour (14) et/ou de la au moins une membrure supérieure (12) et respectivement quatre barres transversales (22) qui relient les barres longitudinales aux extrémités, **caractérisé en ce que** les barres longitudinales, les barres transversales et les entretoises du portique respectif sont conçues comme des tubes et les tubes présentent une section transversale rectangulaire et que les modules parallélépipédiques (18) des éléments de tour (14) et de la au moins une membrure supérieure (12) sont pourvus à leurs extrémités, lesquelles extrémités constituent des faces frontales (27), et les modules d'adaptation sont pourvus sur au moins trois côtés, lesquels côtés constituent des surfaces de délimitation (33), d'éléments de liaison (36, 38), cependant que les éléments de liaison (36, 38) sont conçus comme des attaches pourvues de trous et cependant que les éléments de liaison en forme d'attaches (36, 38) sont fixés aux coins des surfaces de délimitation (33) pourvues de celles-ci des modules (18) des éléments de tour (14) et de la au moins une membrure supérieure (12) et/ou aux coins des faces frontales pourvues de ceux-ci des modules d'adaptation (32) de telle manière que les attaches d'une liaison qui se trouvent diagonalement en face l'une de l'autre respectivement par paires s'étendent entre deux modules parallélépipédiques (18) et/ou entre les modules d'adaptation (32) dans des plans parallèles l'un à l'autre et les plans des paires sont placés décalés de 90° des plans de l'autre paire.

2. Échafaudage selon la revendication 1, **caractérisé en ce que** les surfaces de délimitation (33) des modules d'adaptation (32) et les faces frontales (27) des modules parallélépipédiques (18) des éléments de tour et de la au moins une membrure supérieure (12) coïncident.

3. Échafaudage selon la revendication 1, **caractérisé en ce que** les modules parallélépipédiques (18) des éléments de tour (14) et les modules parallélépipédiques (18) de la au moins une membrure supérieure (12) sont conçus de la même manière.

4. Échafaudage selon l'une des revendications précédentes, **caractérisé en ce que** la longueur des barres (34) des modules d'adaptation (32) correspond à la longueur des barres transversales des modules parallélépipédiques (18) des éléments de tour (14) ou de la au moins une membrure supérieure (12).

5. Échafaudage selon la revendication 1, **caractérisé en ce que** les barres (20) d'un module parallélépipédique (18) des éléments de tour (14) et/ou de la au moins une membrure supérieure (12) qui s'étendent dans le sens longitudinal des éléments de tour (14) ou de la au moins une membrure supérieure (12) sont plus longues que les barres transversales à celles-ci (22).

6. Échafaudage selon l'une des revendications précédentes, **caractérisé en ce qu'**au moins une entretoise diagonale (28) est respectivement prévue sur au moins deux côtés opposés l'un à l'autre d'un module parallélépipédique (18) des éléments de tour (14) et/ou de la au moins une membrure supérieure (12) et/ou des modules d'adaptation (32).

7. Échafaudage selon l'une des revendications précédentes, **caractérisé en ce que** les modules parallélépipédiques (18) des éléments de tour (14) ou de la au moins une membrure supérieure sont pourvus au milieu de leur extension longitudinale d'au moins une entretoise diagonale (30) qui s'étend dans un plan transversalement au sens longitudinal du module respectif.

8. Échafaudage selon l'une des revendications 1 à 7, **caractérisé en ce qu'**une partie des éléments de liaison est conçue comme doubles attaches (38) et que l'arrangement des éléments de liaison est choisi tel que, lorsque les modules sont à l'état assemblé, un élément de liaison conçu respectivement comme une attache simple (36) est en prise entre les deux attaches d'un élément de liaison conçu comme une double attache (38).

9. Échafaudage selon la revendication 1, **caractérisé en ce que** les modules de la au moins une membrure supérieure (12) sont pourvus d'un composant supplémentaire et les composants des modules se complètent, lorsque ceux-ci sont à l'état monté, en une surface praticable (46), qui s'étend dans le sens longitudinal de la au moins une membrure supérieure, qui est pourvue d'une sécurité antichute (48) et les modules (18) prévus pour au moins un élément de tour d'un échafaudage sont pourvus d'un composant supplémentaire et ces composants supplémentaires se complètent, lorsque l'élément de tour est à l'état assemblé, en un accès de montée vertical (50) avec protection dorsale et plateformes de repos.

10. Échafaudage selon l'une des revendications précédentes, **caractérisé en ce que** les éléments de fondation (41) sont pourvus de supports longitudinaux et de supports transversaux sur lesquels des éléments de liaison (36, 38) sont fixés qui correspondent à ceux des modules (18) pour ce qui est de la configuration et de la disposition.
